# EUROPÄISCHE PATENTSCHRIFT

(11) **EP 2 160 541 B1**
(45) Veröffentlichungstag und Bekanntmachung des Hinweises auf die Patenterteilung: **10.10.2018**
(21) Anmeldenummer: 08760867.5
(22) Anmeldetag: 11.06.2008
(51) Int. Cl.: F23N 1/00

(54) **STEUERANORDNUNG FÜR EINEN GASHERD**
CONTROL ARRANGEMENT FOR A GAS STOVE
SYSTÈME DE COMMANDE POUR UNE CUISINIÈRE À GAZ

(30) Priorität: 21.06.2007 ES 200701823
(43) Veröffentlichungstag der Anmeldung: 10.03.2010
(73) Patentinhaber: BSH Hausgeräte GmbH, 81739 München (DE)
(72) Erfinder: PLACER MARURI, Emilio, E-39120 Liencres (ES); OBERHOMBURG, Martin, 58300 Wetter (DE)
(86) Internationale Anmeldenummer: PCT/EP2008/057318
(87) Internationale Veröffentlichungsnummer: WO 2008/155278

(56) Entgegenhaltungen:
- EP-A2- 0 135 157
- EP-A2- 1 215 441
- WO-A2-2009/040115
- DE-A1- 4 133 660
- DE-U- 9 407 567
- GB-A- 2 100 488
- US-A- 5 575 638

## Beschreibung

Gegenstand der Erfindung ist eine Steueranordnung für einen Gasherd mit mindestens einem Gasbrenner, wobei die Steueranordnung mindestens ein Bedienelement zum Ein- und Ausschalten des Gasbrenners, mindestens einen Signalgeber, welcher ein von der Stellung des Bedienelements abhängiges Signal erzeugt, und mindestens eine erste Steuervorrichtung, welche in Abhängigkeit von dem Signal des Signalgebers ein Zünden oder ein Löschen einer Flamme am Gasbrenner steuert, umfasst.

Steueranordnungen der genannten Art sind derart ausgeführt, dass eine Bedienperson das Ein- und Ausschalten des Gasbrenners und das Einstellen der Flammengröße durch Drehen des Bedienelements steuern kann. Insbesondere ist auch ein Einschalten des Gasbrenners durch einfaches Drehen des Bedienelements möglich - es ist nicht erforderlich, das Bedienelement in axialer Richtung zu drücken oder in einer bestimmten Stellung zu halten.

Das Ein- und Ausschalten des Gasbrenners wird in Abhängigkeit von dem Ausgangssignal des in der Regel elektrischen Signalgebers am Bedienelement vollständig von der ersten Steuervorrichtung gesteuert. Neben dem Signal des Signalgebers am Bedienelement wertet die erste Steuervorrichtung hierzu auch ein Signal eines Flammenwächters aus. Das Signal des Flammenwächters gibt wieder, ob am Brenner eine Flamme vorhanden ist oder nicht. Die erste Steuervorrichtung steuert daraufhin ein Absperrventil und eine Zündvorrichtung an. Mit der Zündvorrichtung können im Bereich des Brenners Funken erzeugt werden, um das am Brenner austretende Gas zu entzünden. Das Absperrventil ist in der Gasstrecke vor einem Mengenregelventil angeordnet, das ebenfalls mit dem Bedienelement betätigt wird. Das Absperrventil ist in Schließstellung federbelastet und kann entgegen der Federkraft elektromagnetisch geöffnet werden. Der Elektromagnet zum Öffnen des Absperrventils wird von der ersten Steuervorrichtung angesteuert.

Bei mit gattungsgemäßen Steueranordnungen ausgestatteten Gasherden des Standes der Technik wird die Brennerleistung ausschließlich mit dem mit dem Bedienelement betätigbaren Mengenregelventil gesteuert. Der Strömungsquerschnitt im Mengenregelventil kann hierbei durch die Bedienperson stufenlos eingestellt werden. Für die kleinste mögliche Brennerleistung ist der Strömungsquerschnitt im Mengenregelventil fest voreingestellt, beispielsweise mittels eines eigenen Strömungskanals.
Aus den Druckschriften EP 1 215 441 A2 und US 5 575 638 ist es bekannt, bei einem Gasherd die vom Brenner abgegebene Wärmemenge unter die bauartbedingt kleinste Brennerleistung abzusenken. Hierzu wird die Flamme am Brenner fortlaufend gezündet und wieder gelöscht, sodass sich über die Zeit gemittelt eine Wärmeleistung ergibt, die geringer ist als die Leistung des Brenners bei kleinster Flamme. Diese Steueranordnungen des Standes der Technik benötigen aber speziell angepasste Komponenten, beispielsweise ein Absperrventil mit zwei Magnetspulen, oder sie sind nicht für den Betrieb mit einem Flammenwächter geeignet.
Ferner offenbart die GB 2100488 A eine Steueranordnung für Gasbrenner mit einem Sequenzer, welcher mehrere binäre Signalfolgen als Ausgangssignale erzeugt und an eine Sicherheitseinheit überträgt. Diese Sicherheitseinheit ist dazu eingerichtet, unter Berücksichtigung des empfangenen Signals ein Öffnen oder Schließen eines Abschaltkreises so zu steuern, dass der Gasbrenner gezündet oder gelöscht wird.
Die DE 9407567 U offenbart eine Vorrichtung zur elektronischen Steuerung von sowohl Gas- als auch Elektrokochstellen. Hierzu weist die Steuerung wenigstens ein EEPROM mit unterschiedlichen, zeitabhängigen Kennlinien und/oder Taktzeiten für Elektro- und Gasbetrieb auf.
Der vorliegenden Erfindung liegt daher die Aufgabe zugrunde, eine gattungsgemäße Steueranordnung für einen Gasherd zur Verfügung zu stellen, die bei ansonsten unveränderter Funktionalität auf einfache Weise eine Reduzierung der Brennerleistung ermöglicht.

Diese Aufgabe wird erfindungsgemäß mit einer Steueranordnung gemäß Anspruchs 1 gelöst.

Auch bei der erfindungsgemäßen Steueranordnung wird die Wärmeleistung des Brenners dadurch reduziert, dass der Brenner fortlaufend gezündet und wieder ausgemacht wird. Alle Komponenten einer gattungsgemäßen Steueranordnung können hierbei unverändert weiterverwendet werden. Um die gewünschte Funktionalität der Leistungsreduzierung zu erreichen, wird zwischen den elektrischen Signalgeber und die erste Steuervorrichtung eine zweite Steuervorrichtung zwischengeschaltet. Diese zweite Vorrichtung wertet das Signal des Signalgebers aus. Wenn mit dem Signal des Signalgebers eine Leistungsreduzierung des Brenners unter die minimale Brennerleistung bei konstant kleinster Flamme vorgegeben ist, wird von der zweiten Steuervorrichtung ein fortlaufendes Ein- und Ausschalten mittels des Bedienelements simuliert. Der ersten Steuervorrichtung wird dabei von der zweiten Steuervorrichtung ein Signal zugeführt, das dem Signal entspricht, wenn bei einer gattungsgemäßen Anordnung die Bedienperson den Brenner mittels des Bedienelements immer wieder ein- und ausschaltet. Um die geforderte Funktionalität einer reduzierten Brennerleistung zu erreichen, sind daher bei der ersten Steuervorrichtung keine Veränderungen notwendig.

Bevorzugt ist mindestens ein Mengenregelventil mit variablem Strömungsquerschnitt vorgesehen, das mit dem Bedienelement betätigbar ist. Über das Mengenregelventil steuert die Bedienperson den Gasmengenstrom zum Gasbrenner und damit die Flammengröße.

Die erfindungsgemäße Anordnung ist ebenfalls einsetzbar, wenn mindestens ein Flammenwächter vorgesehen ist, der in Abhängigkeit vom Vorhandensein einer Flamme am Gasbrenner ein elektrisches Signal erzeugt, welches der ersten Steuervorrichtung zugeführt wird. Der Flammenwächter kann beispielsweise als Thermoelement ausgeführt sein, das eine elektrische Spannung erzeugt, während am Brenner eine Flamme vorhanden ist.

Darüber hinaus kann mindestens ein Absperrventil vorgesehen sein, welches von der ersten Steuervorrichtung ansteuerbar ist. Das Absperrventil dient dazu, die Gasversorgung bereits vor dem Mengenregelventil zu unterbrechen. Dies geschieht beispielsweise dann, wenn der Brenner ausgeschaltet ist oder wenn trotz geöffnetem Mengenregelventil über längere Zeit vom Flammenwächter keine Flamme signalisiert wird. In der erfindungsgemäßen Steueranordnung kann ein handelsübliches Absperrventil verwendet werden, das in Schließstellung mittels der Kraft einer Feder vorgespannt ist. Das Absperrventil kann elektromagnetisch geöffnet werden, wozu es eine einzige Spule aufweist, die zum Öffnen des Absperrventils von der ersten Steuervorrichtung mit Spannung beaufschlagt wird.

Für den Gasbrenner ist mindestens eine Zündvorrichtung vorgesehen, die zweckmäßigerweise ebenfalls von der ersten Steuervorrichtung ansteuerbar ist. Mit der Zündvorrichtung kann im Bereich der Gasaustrittsöffnungen des Gasbrenners ein Funke erzeugt werden, der das aus dem Brenner austretende Gas entfacht. Die erste Steuervorrichtung kann damit den Vorgang des Zündens des Gasbrenners vollständig steuern. Dies umfasst das Öffnen des Absperrventils, das Zünden des austretenden Gases mittels der Zündvorrichtung und das Überwachen des Entstehens einer Flamme mittels des Flammenwächters.

Gemäß einer zweckmäßigen Ausgestaltungsform sind die erste Steuervorrichtung und die zweite Steuervorrichtung als getrennte Baueinheiten ausgeführt. Die erste Steuervorrichtung kann damit unverändert für gattungsgemäße und für erfindungsgemäße Steueranordnungen verwendet werden. Um eine Steueranordnung mit der Möglichkeit der Leistungsreduzierung zu erhalten, wird die zweite Steuervorrichtung zwischen dem Signalgeber und die erste Steuervorrichtung geschaltet. Das Eingangssignal der ersten Steuervorrichtung wird dann nicht mehr direkt von dem Signalgeber am Bedienelement, sondern von der zweiten Steuervorrichtung geliefert.

Ebenso ist es möglich, dass die zweite Steuervorrichtung und die erste Steuervorrichtung eine Baueinheit bilden. Beispielsweise können die beiden Steuervorrichtungen in einem gemeinsamen Gehäuse zusammengefasst sein.

Mit besonderem Vorteil ist das Ausgangssignal der zweiten Steuervorrichtung, welches der ersten Steuervorrichtung zugeführt wird, ein diskretes Ein/Aus-Signal. Dieses Ein/Aus-Signal gibt den gewünschten Zustand des Brenners vor, d.h., ob dieser ein- oder ausgeschaltet sein soll. Die erste Steuervorrichtung stellt dann den gewünschten Zustand des Brenners her. Wenn das Ausgangssignal der zweiten Steuervorrichtung fortlaufend wechselt, führt dies dazu, dass die erste Steuervorrichtung den Brenner entsprechend fortlaufend ein- und ausschaltet.

Gemäß einer anderen möglichen Ausgestaltungsform ist die zweite Steuervorrichtung über einen Datenbus mit der ersten Steuervorrichtung verbunden. Der Datenbus stellt eine definierte Schnittstelle zwischen den Steuervorrichtungen dar und ermöglicht es, neben dem Ein/ Aus-Signal auch weitere Informationen zu übertragen.

Ein besonders günstiger Aufbau des Signalgebers wird erreicht, wenn der Signalgeber in Abhängigkeit von der Stellung des Bedienelements ein mehrstufiges diskretes Signal erzeugt. Die verschiedenen Stufen des mehrstufigen diskreten Signal können beispielsweise bedeuten: Brenner aus, Brenner ein ohne Leistungsreduzierung, Leistungsreduzierungsstufe 1, Leistungsreduzierungsstufe 2, usw. Das mehrstufige diskrete Signal kann beispielsweise dadurch erzeugt werden, indem in dem Signalgeber in Abhängigkeit von der Stellung des Bedienelements elektrische Widerstände geschaltet werden.

Hierbei ist die zweite Steuervorrichtung derart ausgeführt, dass den betreffenden Stufen des diskreten Signals des Signalgebers ein bestimmtes Verhältnis zwischen Einschaltzeit und Ausschaltzeit des Brenners zugeordnet ist. Das Verhältnis zwischen Einschaltzeit und Ausschaltzeit bestimmt die über die Zeit gemittelte Brennleistung des Brenners.

Mit besonderem Vorteil weist der Gasherd zwei oder mehr Brenner auf, für die eine gemeinsame erste Steuervorrichtung vorgesehen ist. Die erste Steuervorrichtung weist entsprechend viele elektrische Signaleingänge und Signalausgänge auf, um für jeden Brenner die genannten Funktionen getrennt steuern zu können.

Ebenso vorteilhaft ist es, wenn der Gasherd zwei oder mehr Bedienelemente mit elektrischen Signalgebern aufweist, die einer gemeinsamen zweiten Steuervorrichtung zugeordnet sind. Die Funktion der Leistungsreduzierung kann damit für mehrere Brenner mit einer einzigen zweiten Steuervorrichtung gesteuert werden. Die Eingangssignale von mehreren Signalgebern werden entsprechend in einer einzigen zweiten Steuervorrichtung ausgewertet.

Weitere Vorteile und Einzelheiten der Erfindung werden anhand des in der schematischen Figur dargestellten Ausführungsbeispiels näher erläutert.

Dargestellt ist eine erfindungsgemäße Steueranordnung für einen Gasherd mit einem Bedienelement (7), einem Mengenregelventil (2), einer ersten elektrischen Steuervorrichtung (11), einer zweiten elektrischen Steuervorrichtung (12), einem Zündmodul (16) sowie den zur Steueranordnung gehörenden elektrischen Leitungen. An dem Mengenregelventil (2) sind ein Absperrventil (3) und ein elektrischer Signalgeber (4) angeordnet. Im Bereich eines Gasbrenners (1) befinden sich ein Flammenwächter (5) und eine Zündelektrode (6). Der Übersichtlichkeit halber wurde auf die Darstellung von Gasleitungen verzichtet.

Mittels des Bedienelements (7) am Mengenregelventil (2) gibt die Bedienperson vor, ob der Brenner (1) ein- oder ausgeschaltet sein soll und welche Leistung der Brenner (1) abgeben soll. Hierbei steuert die Bedienperson mittels des Bedienelements (7) den Öffnungsquerschnitt des Mengenregelventils (2). Darüber hinaus wird die Stellung des Bedienelements (7) mittels des elektrischen Signalgebers (4) erfasst. Basierend auf dem elektrischen Ausgangssignal des Signalgebers (4) wird mittels der Steuervorrichtungen (11) und (12) der Brenner ein- und ausgeschaltet.

Das Ausgangssignal des Signalgebers (4) besteht in einem elektrischen Widerstandswert, welcher von der zweiten Steuervorrichtung (12) gemessen wird. Dieses Widerstandssignal wird von der zweiten Steuervorrichtung (12) in ein digitales Ein/Aus-Signal umgesetzt, das der ersten Steuervorrichtung (11) zugeführt wird:
Wenn die Bedienperson den Brenner mittels des Bedienelements (7) ausgeschaltet hat, liefert der Signalgeber (4) ein entsprechendes Widerstandssignal, welches von der zweiten Steuervorrichtung in ein konstantes "Aus"-Signal umgesetzt wird. Die erste Steuervorrichtung (11) lässt den Brenner dabei ausgeschaltet, d.h., das Absperrventil (3) bleibt geschlossen und die Zündvorrichtung (16) wird nicht aktiviert.

Wenn die Bedienperson den Brenner mittels des Bedienelements (7) auf eine Leistung einstellt, welche zwischen der maximalen und der minimalen Brennerleistung liegt, liefert der Signalgeber (4) einen zweiten Widerstandswert. Die zweite Steuervorrichtung (12) setzt diesen zweiten Widerstandswert in ein konstantes "Ein"-Signal um. Die erste Steuervorrichtung (11) öffnet daraufhin das Absperrventil (3), betätigt die Zündvorrichtung (16) und überwacht das Vorhandensein einer Flamme am Brenner (1) mittels des Flammenwächters (5). Die erste Steuervorrichtung schließt das Absperrventil (3) automatisch, wenn es nicht gelingt, eine Flamme am Brenner (1) zu entfachen, oder wenn die Flamme erlischt und erneute Zündversuche scheitern.

Wenn die Bedienperson die Leistung des Brenners (1) mittels des Bedienelements (7) auf einen Wert einstellt, der geringer ist als die bauartbedingt minimale Brennerleistung, liefert der Signalgeber (4) einen dritten Widerstandswert. Der dritte Widerstandswert wird von der zweiten Steuervorrichtung (12) derart umgesetzt, dass der ersten Steuervorrichtung (11) abwechselnd ein "Ein"-Signal und ein "Aus"-Signal zugeführt wird. Dies führt dazu, dass die erste Steuervorrichtung (11) den Brenner fortlaufend ein- und ausschaltet. Hierbei steuert die Steuervorrichtung (11) selbsttätig das Öffnen und Schließen des Absperrventils (3) und das Zünden der Flamme mittels der Zündvorrichtung. Das Mengenregelventil (2) ist in dieser Betriebsart auf minimale Brennerleistung eingestellt.

Für den Betrieb des Brenners mit einer Leistung, die geringer ist als die bauartbedingt minimale Brennerleistung, können mehrere Leistungsstufen vorgesehen sein, die mittels des Bedienelements (7) vorgebbar sind. Hierbei ist im Signalgeber (4) jeder Leistungsstufe ein bestimmter Widerstandswert zugeordnet. Die Wärmeabgabeleistung des Brenners wird von der zweiten Steuervorrichtung (12) dann entsprechend durch das Verhältnis der Einschaltzeit zur Ausschaltzeit des Brenners gesteuert. Denkbar ist beispielsweise eine stufenweise Variation des Verhältnisses der Einschaltzeit zur Ausschaltzeit zwischen 80:20 und 20:80.

Anstelle eines ein diskretes Stufensignal liefernden Signalgebers (4) kann auch ein kontinuierlich arbeitender Signalgeber, beispielsweise ein Potentiometer, verwendet werden. Das Verhältnis der Einschaltzeit zur Ausschaltzeit kann dann durch die zweite Steuervorrichtung (12) stufenlos variiert werden. Der Betriebszustand, in dem der Brenner kontinuierlich brennt, kann bei Verwendung eines kontinuierlich arbeitenden Signalgebers durch einen unteren und einen oberen Grenzwert für das Ausgangssignal des Signalgebers definiert sein.

## Patentansprüche

1. Steueranordnung für einen Gasherd mit mindestens einem Gasbrenner (1), wobei die Steueranordnung umfasst:
- mindestens ein Bedienelement (7) zum Ein- und Ausschalten des Gasbrenners (1),
- mindestens einen Signalgeber (4), welcher ein von der Stellung des Bedienelements (7) abhängiges Signal erzeugt,
- mindestens eine erste Steuervorrichtung (11), welche in Abhängigkeit von dem Signal des Signalgebers (4) ein Zünden oder ein Löschen einer Flamme am Gasbrenner (1) steuert,
**dadurch gekennzeichnet, dass** zwischen dem Signalgeber (4) und der ersten Steuervorrichtung (11) eine zweite Steuervorrichtung (12) angeordnet ist, die derart ausgeführt ist, dass wenn mit dem Signal des Signalgebers eine Leistungsreduzierung des Brenners unter eine minimale Brennerleistung bei konstant kleinster Flamme vorgegeben ist, ein Signal zugeführt wird, das ein fortlaufendes Ein- und Ausschalten mittels des Bedienelements (7) simuliert.

2. Steueranordnung nach Anspruch 1, **dadurch gekennzeichnet, dass** mindestens ein Mengenregelventil (2) mit variablem Strömungsquerschnitt vorgesehen ist, das mit dem Bedienelement (7) betätigbar ist.

3. Steueranordnung nach Anspruch 1 oder 2, **dadurch gekennzeichnet, dass** mindestens ein Flammenwächter (5) vorgesehen ist, der in Abhängigkeit vom Vorhandensein einer Flamme am Gasbrenner (1) ein Signal erzeugt, welches der ersten Steuervorrichtung (11) zugeführt wird.

4. Steueranordnung nach einem der Ansprüche 1 bis 3, **dadurch gekennzeichnet, dass** mindestens ein Absperrventil (3) vorgesehen ist, welches von der ersten Steuervorrichtung (11) ansteuerbar ist.

5. Steueranordnung nach einem der Ansprüche 1 bis 4, **dadurch gekennzeichnet, dass** mindestens eine Zündvorrichtung (16) für den Gasbrenner (1) vorgesehen ist, die von der ersten Steuervorrichtung (11) ansteuerbar ist.

6. Steueranordnung nach einem der Ansprüche 1 bis 5, **dadurch gekennzeichnet, dass** die erste Steuervorrichtung (11) und die zweite Steuervorrichtung (12) als getrennte Baueinheiten ausgeführt sind.

7. Steueranordnung nach einem der Ansprüche 1 bis 6, **dadurch gekennzeichnet, dass** die zweite Steuervorrichtung (12) und die erste Steuervorrichtung (11) eine Baueinheit bilden.

8. Steueranordnung nach einem der Ansprüche 1 bis 7, **dadurch gekennzeichnet, dass** das Ausgangssignal der zweiten Steuervorrichtung, welches der ersten Steuervorrichtung (11) zugeführt wird, ein diskretes Ein/Aus-Signal ist.

9. Steueranordnung nach einem der Ansprüche 1 bis 8, **dadurch gekennzeichnet, dass** die zweite Steuervorrichtung (12) über einen Datenbus mit der ersten Steuervorrichtung (11) verbunden ist.

10. Steueranordnung nach einem der Ansprüche 1 bis 9, **dadurch gekennzeichnet, dass** der Signalgeber (4) in Abhängigkeit von der Stellung des Bedienelements (7) ein mehrstufiges diskretes Signal erzeugt.

11. Steueranordnung nach einem der Ansprüche 1 bis 10, **dadurch gekennzeichnet, dass** die zweite Steuervorrichtung (12) derart ausgeführt ist, dass den Stufen des diskreten Signals des Signalgebers (4) ein bestimmtes Verhältnis zwischen Einschaltzeit und Ausschaltzeit des Gasbrenners (1) zugeordnet ist.

12. Steueranordnung nach einem der Ansprüche 1 bis 11, **dadurch gekennzeichnet, dass** der Gasherd zwei oder mehr Gasbrenner (1) aufweist, für die eine gemeinsame erste Steuervorrichtung (11) vorgesehen ist.

13. Steueranordnung nach einem der Ansprüche 1 bis 12, **dadurch gekennzeichnet, dass** der Gasherd zwei oder mehr Bedienelemente (7) mit Signalgebern (4) aufweist, die einer gemeinsamen zweiten Steuervorrichtung (12) zugeordnet sind.

## Claims

1. Control arrangement for a gas stove having at least one gas burner (1), with the control arrangement comprising:
- at least one control element (7) for switching the gas burner (1) on and off,
- at least one signal transducer (4), which generates a signal dependent on the position of the control element (1),
- at least one first control apparatus (11), which controls an ignition or extinguishing of a flame on the gas burner (1) as a function of the signal of the signal transducer,
**characterised in that**
a second control apparatus (12) is arranged between the signal transducer (4) and the first control apparatus (11), said second control apparatus (12) being embodied such that if a reduction in power of the burner to below a minimum burner power with a constantly small flame is predetermined with the signal of the signal transducer, a signal simulating a continuous switching on and off is fed by means of the control element (7).

2. Control arrangement according to claim 1, **characterised in that** at least one flow control valve (2) with a variable flow cross-section is provided, which can be actuated with the control element (7).

3. Control arrangement according to claim 1 or 2, **characterised in that** at least one flame monitor (5) is provided, which, as a function of the presence of a flame on the gas burner (1), generates a signal which is fed to the first control apparatus (11).

4. Control arrangement according to one of claims 1 to 3, **characterised in that** at least one shut-off valve (3) is provided which can be actuated by the first control apparatus (11).

5. Control arrangement according to one of claims 1 to 4, **characterised in that** at least one ignition apparatus (16) is provided for the gas burner (1), which can be controlled by the first control apparatus (11).

6. Control arrangement according to one of claims 1 to 5, **characterised in that** the first control apparatus (11) and the second control apparatus (12) are embodied as separate modules.

7. Control arrangement according to one of claims 1 to 6, **characterised in that** the second control apparatus (12) and the first control apparatus (11) form a module.

8. Control arrangement according to one of claims 1 to 7, **characterised in that** the output signal of the second control apparatus, which is fed to the first control apparatus (11) is a discrete on/off signal.

9. Control arrangement according to one of claims 1 to 8, **characterised in that** the second control apparatus (12) is connected to the first control apparatus (11) by way of a data bus.

10. Control arrangement according to one of claims 1 to 9, **characterised in that** the signal transducer (4) generates a multistage discrete signal as a function of the position of the control element (7).

11. Control arrangement according to one of claims 1 to 10, **characterised in that** the second control apparatus (12) is embodied such that a certain ratio between the switch-on time and the switch-off time of the gas burner (1) is assigned to the stages of the discrete signal of the signal transducer (4).

12. Control arrangement according to one of claims 1 to 11, **characterised in that** the gas stove comprises two or more gas burners (1), for which a common first control apparatus (11) is provided.

13. Control arrangement according to one of claims 1 to 12, **characterised in that** the gas stove has two or more control elements (7) with signal transducers (4), which are assigned to a common second control apparatus (12).

## Revendications

1. Système de commande pour une cuisinière à gaz comportant au moins un brûleur à gaz (1), le système de commande comprenant :
- au moins un bouton de commande (7) pour mettre en marche ou éteindre le brûleur à gaz (1),
- au moins un générateur de signal (4) qui produit un signal en fonction de la position du bouton de commande (7),
- au moins un premier dispositif de commande (11) qui commande un allumage ou une extinction d'une flamme sur le brûleur à gaz (1) en fonction du signal du générateur de signal (7),
**caractérisé en ce qu'**un second dispositif de commande (12) est disposé entre le générateur de signal (4) et le premier dispositif de commande (11), lequel est agencé de telle manière que, lorsque par le signal du générateur de signal, une réduction de puissance du brûleur sous une puissance minimale du brûleur dans une condition de flamme constamment plus petite est prescrite, un signal est délivré qui simule une mise en marche et un arrêt continuellement au moyen du bouton de commande (7).

2. Système de commande selon la revendication 1, **caractérisé en ce qu'**au moins une vanne de réglage de débit (2) ayant une section d'écoulement variable est prévue, laquelle est actionnable avec le bouton de commande (7).

3. Système de commande selon la revendication 1 ou 2, **caractérisé en ce qu'**au moins un détecteur de flamme (5) est prévu, lequel produit un signal en fonction de la présence d'une flamme sur le brûleur à gaz (1) qui est délivré au premier dispositif de commande (11).

4. Système de commande selon l'une des revendications 1 à 3, **caractérisé en ce qu'**au moins une vanne d'arrêt (3) est prévue, qui peut être commandée par le premier dispositif de commande (11).

5. Système de commande selon l'une des revendications 1 à 4, **caractérisé en ce qu'**au moins un dispositif d'allumage (16) pour le brûleur à gaz (1) est prévu, lequel peut être commandé par le premier dispositif de commande (11).

6. Système de commande selon l'une quelconque des revendications 1 à 5, **caractérisé en ce que** le premier dispositif de commande (11) et le second dispositif de commande (12) sont conçus sous forme d'unités séparées.

7. Système de commande selon l'une quelconque des revendications 1 à 6, **caractérisé en ce que** le premier dispositif de commande (11) et le second dispositif de commande (12) forment une unité modulaire.

8. Système de commande selon l'une quelconque des revendications 1 à 7, **caractérisé en ce que** le signal de sortie du second dispositif de commande qui est amené au premier dispositif de commande (11) est un signal discret de mise en marche / arrêt.

9. Système de commande selon l'une quelconque des revendications 1 à 8, **caractérisé en ce que** le second dispositif de commande (12) est relié au premier dispositif de commande (11) via un bus de données.

10. Système de commande selon l'une quelconque des revendications 1 à 9, **caractérisé en ce que** le générateur de signal (4) produit un signal discret à plusieurs paliers en fonction de la position du bouton de commande (7).

11. Système de commande selon l'une quelconque des revendications 1 à 10, **caractérisé en ce que** le second dispositif de commande (12) est conçu de telle sorte qu'un rapport déterminé entre le temps de mise en marche et le temps d'arrêt du brûleur à gaz (1) est associé aux paliers du signal discret du générateur de signal (4).

12. Système de commande selon l'une quelconque des revendications 1 à 11, **caractérisé en ce que** la cuisinière à gaz comprend deux ou plusieurs brûleurs à gaz (1) pour lesquels un premier dispositif de commande (11) commun est prévu.

13. Système de commande selon l'une quelconque des revendications 1 à 12, **caractérisé en ce que** la cuisinière à gaz comprend deux ou plusieurs boutons de commande (7) comportant des générateurs de signal (4), qui sont associés à un second dispositif de commande (12) commun.
